# FASCICULE DE BREVET EUROPEEN

(11) **EP 0 468 888 B1**
(45) Date de publication et mention de la délivrance du brevet: **30.11.1994**
(21) Numéro de dépôt: 91402060.7
(22) Date de dépôt: 24.07.1991
(51) Int. Cl.: E06B 3/72, E06B 3/48

(54) **Porte de manutention constituée de panneaux rigides**
Industrietor mit starren Paneelen
Industrial door with rigid panels

(30) Priorité: 27.07.1990 FR 9009599
(43) Date de publication de la demande: 29.01.1992
(73) Titulaire: NERGECO S.A., 43220 Dunières (FR)
(72) Inventeur: Kraeutler, Bernard, F-43220 Dunières (FR)
(74) Mandataire: Pinguet, André

(56) Documents cités:
- EP-A- 0 179 241
- EP-A- 0 405 093
- DE-U- 9 000 305
- FR-A- 2 410 117
- US-A- 1 694 522
- US-A- 2 825 099
- US-A- 3 196 496

## Description

La présente invention a pour objet une porte de manutention constituée de panneaux qui peuvent se replier, s'enrouler, s'empiler, se juxtaposer, pour laisser passer des véhicules, ou autres engins, pour des usines, des hangars, et autres bâtiments industriels, ou encore des fermetures de garages ou des rideaux protecteurs de magasins ou similaires. L'invention a plus particulièrement pour objet une structure de panneau permettant de réaliser rapidement et simplement des panneaux de toutes dimensions à partir de quelques éléments standards simples.

L'état de la technique comprend notamment les documents FR-A-2 410 117 et US-2,825,099. Le document FR-A-2 410 117 concerne une porte de manutention à ouverture verticale, mais ne décrit pas de panneaux rigides modulables. Le document US-2,825,099 comporte des panneaux rigides articulés réalisés à partir de quelques éléments standards, mais ne décrit pas les moyens d'articulation desdits panneaux.

Les figures 1 et 2 des dessins ci-joints représentent un exemple d'une porte de manutention à laquelle peut s'appliquer l'invention. Cette porte comprend deux montants latéraux verticaux 1,2 réunis à leurs extrémités supérieures par une traverse horizontale 3. Les montants ont en section une forme générale de U et comportent chacun une glissière verticale 4. Les montants et la traverse sont destinés à être placés autour d'une baie de façon que la porte permette de commander l'ouverture ou la fermeture de la baie. Avantageusement, la surface laissée libre entre les montants et sous la traverse correspond à l'ouverture de la baie, et les montants et la traverse sont placés contre le mur autour de la baie.

La surface d'obturation de la porte est formée par des panneaux 5 articulés entre eux deux à deux par des charnières horizontales, traversées par des axes. Les axes sont des barres de renforcement 6, 7, dont une sur deux est prolongée à l'intérieur de la glissière, à commencer par celle du bas 7A. La longueur des panneaux est sensiblement égale, ou légèrement inférieure, à la largeur de la porte, c'est-à-dire à l'écart disponible entre les montants 1,2 de façon à ce que les panneaux puissent être repliés entre les montants. L'ouverture de la porte est obtenue en remontant la barre inférieure 7A, dont les extrémités sont prolongées dans les glissières, pour assurer le guidage. La barre inférieure peut être remontée par des sangles, fixées à la barre inférieure, et venant s'enrouler sur un arbre d'enroulement logé de préférence dans la traverse supérieure.

En enroulant les sangles, la barre 7A remonte, ce qui fait plier l'un contre l'autre les deux panneaux inférieurs 5A, 5B, cependant que la barre de charnière 6A qui les réunit et dont la longueur est telle que ses extrémités n'entrent pas dans les glissières 4 des montants, se déporte à l'écart du plan de la porte. Ensuite, la barre inférieure 7A des montants vient en butée contre la barre supérieure 7B dont les extrémités sont engagées dans les glissières et commence à la soulever, et ainsi de suite, jusqu'à ce que les panneaux soient repliés les uns contre les autres, à la partie supérieure de la porte, comme représenté sur la figure 2.

L'invention s'applique généralement à d'autres types de portes de manutention formées de panneaux articulés entre eux ou non, telles que par exemple celles représentées sur les figures 3 et 4 des dessins.

Sur la figure 3, la porte est dotée de montants latéraux verticaux 1 et 2 comportant chacun une glissière, et les glissières desdits montants 1 et 2 se prolongent vers le haut par des glissières horizontales ou obliques, respectivement 8 et 9. La porte est en outre dotée de panneaux 5 articulés entre eux deux à deux autour de barres de renforcement 7 qui se prolongent jusque dans les glissières. Pour ouvrir la porte, il suffit de tirer vers le haut le panneau supérieur 5C qui entraîne les autres vers les glissières 8 et 9.

Sur la figure 4, la porte est dotée de deux montants latéraux verticaux 1 et 2 comportant chacun une glissière 4 dans laquelle coulissent des panneaux 5 non articulés entre eux. Lors de l'ouverture de la porte, les panneaux 5 sont empilés audessus de la porte.

Par ailleurs, l'application de l'invention n'est pas limitée aux portes à relevage vertical : les panneaux peuvent glisser horizontalement vers les côtés.

L'invention a pour objet une porte de manutention constituée de panneaux rigides connectés à des barres de renforcement dont au moins certaines se prolongent jusque dans des glissières, caractérisée en ce que chaque panneau est constitué de deux longerons parallèles disposés au voisinage de ses côtés longitudinaux et d'au moins deux entretoises pour connecter entre eux les deux longerons du panneau, la surface entre les longerons étant garnie d'au-moins une plaque rigide de remplissage, chaque longeron comportant sur son bord longitudinal en regard des entretoises des moyens d'emboîtement desdites entretoises, chaque longeron comportant en outre sur son bord longitudinal opposé auxdites entretoises des moyens d'emboîtement sur lesquels sont disposés des moyens d'articulation à une barre de renforcement, lesdits moyens d'emboîtement s'étendant sur toute la longueur desdits longerons.

Les longerons peuvent être en métal, par exemple l'aluminium, en bois ou en matière plastique ou en tout autre matériau. Ils sont disponibles en grande longueur, de sorte que par découpe, on petit constituer très rapidement des panneaux de toutes longueurs. Ainsi, le fabricant d'une porte selon l'invention petit limiter son stock à un nombre restreint d'éléments différents, à savoir : un seul type de longeron, un seul type d'entretoise (si tous les panneaux ont même largeur, ce qui est généralement le cas), un ou plusieurs types de plaques de remplissage (par exemple des plaques transparentes et des plaques opaques), et des moyens d'articulation à fixer aux longerons. Par conséquent, la gestion de ce stock est très simple, et le stock peut plus facilement être minimisé. De plus, la simplicité du montage initial des panneaux, avantageuse en elle-même, a aussi pour effet de réduite la durée et le coût du montage initial.

Enfin, cette structure présente aussi un grand intérêt quant à la maintenance des panneaux. En effet, l'utilisateur de la porte peut lui-aussi se constituer un stock de pièces de rechange comprenant les quelques éléments constitutifs des panneaux de façon à réparer rapidement et facilement les panneaux endommagés, par exemple lors de chocs avec des engins de manutention.

Avantageusement, lesdits moyens d'articulation sont des éléments de charnières, disposés en alternance sur toute la longueur de chaque longeron, des éléments de charnière étant traversés par la barre de renforcement et des éléments intercalaires remplissant l'espace entre le longeron sur lequel ils sont disposés et la barre de renforcement, chaque élément de charnière d'un panneau étant en regard d'un élément intercalaire d'un panneau adjacent.

De manière également avantageuse, les moyens d'articulation aux barres de renforcement, ainsi que les entretoises, présentent des moyens d'emboîtement complémentaires permettant leur assemblage sur les longerons.

Dans une forme particulière de l'invention, lesdits moyens d'emboîtement des longerons sont des reliefs en queue d'aronde et lesdits moyens d'emboîtement complémentaires des entretoises et des moyens d'articulation aux barres de renforcement, sont des saignées en queue d'aronde.

L'invention a aussi pour objet une telle porte, dans laquelle les barres de renforcement présentent une section de moindre résistance entre le bord du panneau et la glissière de sorte que lesdites barres se rompent avant que d'autres pièces soient brisées ou déformées de façon permanente en cas de choc violent.

Ainsi, en cas de choc violent d'un engin de manutention sur un panneau, les dégâts sont limités à ce panneau, et éventuellement aux bords adjacents des panneaux voisins. De ce fait, les dégâts sont plus facilement et plus rapidement réparables.

Dans une forme particulière de réalisation de l'invention, chaque longeron comporte, sur au moins un de ses deux bords longitudinaux qui sont dotés de moyens d'emboîtement au moins une rainure longitudinale permettant de recevoir une plaque de remplissage. Par ailleurs, chaque entretoise petit comporter au moins une rainure longitudinale disposée dans le plan du panneau, permettant de recevoir une plaque de remplissage dudit panneau. Ainsi, on peut assembler simplement les plaques de remplissage en les glissant dans les rainures en regard des longerons et/ou des entretoises.

D'autres caractéristiques et avantages de l'invention apparaîtront au cours de la description détaillée suivante, donnée à titre d'exemple non limitatif, en regard des dessins joints.

Sur les dessins :
- la figure 1 est une vue en perspective d'un type de porte du genre auquel peut s'appliquer l'invention,
- la figure 2 est une vue de détail en coupe verticale de la porte de la figure 1,
- la figure 3 est une vue schématique en perspective d'une autre type de porte auquel peut s'appliquer l'invention,
- la figure 4 est une vue schématique en coupe verticale d'un autre type de porte auquel peut s'appliquer l'invention,
- la figure 5 est une vue fragmentaire en perspective d'une forme de réalisation de l'invention,
- la figure 6 est une vue en perspective d'un élément de panneau tel qu'un longeron, selon la présente invention,
- la figure 7 est une vue en perspective d'un autre élément de panneau tel qu'une entretoise, selon la présente invention,
- les figures 8 et 9 sont des vues en coupe d'un exemple d'éléments de charnière selon l'invention, et
- la figure 10 est une vue en coupe illustrant la fixation de plaques de remplissage entre les longerons à l'aide d'un bourrelet souple.

La figure 5 représente des panneaux 5 plus particulièrement destinés à être utilisés dans une porte de manutention telle que celle des figures 1 et 2 ou celle de la figure 3.

Les panneaux 5 comportent chacun deux longerons parallèles 10 représentés avec plus de détails sur la figure 6. Chaque longeron 10 comporte sur deux bords longitudinaux opposés des moyens de fixation, qui sont ici des reliefs en queue d'aronde 11. Dans l'exemple particulier de la figure 6, les longerons 10 comportent en outre sur leurs bords longitudinaux en queue d'aronde une ou plusieurs rainures 12 longitudinales, dont l'utilité sera vue plus loin.

Les deux longerons 10 de chaque panneau 5 sont reliés entre eux par au moins deux entretoises 13, telles que celle qui est représentée sur la figure 7. Chaque entretoise 13 s'étend entre deux extrémités dotées chacune d'une saignée 14 en queue d'aronde, qui reçoit un relief 11 en queue d'aronde d'un longeron 10. En outre, dans l'exemple particulier représenté sur la figure 7, l'entretoise 13 comporte une ou plusieurs rainures longitudinales 15 sur deux côtés opposés, en correspondance avec les rainures longitudinales 12 des longerons 10.

Les longerons 10 et les entretoises 13 forment un cadre dont les ouvertures peuvent être garnies de plaques planes rigides de remplissage 16, qui peuvent être en matière plastique, en bois, par exemple en contreplaqué, en en métal, etc. Les plaques de remplissage 16 peuvent être glissées dans les rainures 12 et 15 des longerons et des entretoises. En variante, la plaque de remplissage 16 peut être fixée à l'aide d'un bourrelet périphérique 17 souple ayant un profil sensiblement en forme de H comme représenté sur la figure 10. Le bourrelet 17 est emboîté d'une part sur le côté des longerons 10 et des entretoises 13, puis reçoit la plaque de remplissage 16, d'une façon bien connue.

Par ailleurs, le côté du longeron 10 opposé aux entretoises 13 reçoit des éléments de charnière 18 et 19 représentés en coupe en détail sur la figures 8 et 9. Chaque élément 18 et 19 comporte une saignée 20 en queue d'aronde, qui permet sa fixation sur les reliefs 11 en queue d'aronde des longerons 10, du côté desdits longerons dirigé vers l'extérieur du panneau 5. Comme représenté sur la figure 5, les éléments 18 et 19 de charnière sont disposés en alternance sur chaque longeron 10, et chaque élément 18 d'un panneau 5 est en regard d'un élément 19 d'un panneau adjacent. Dans l'exemple particulier de la figure 5, les panneaux 5 sont articulés deux à deux sur des barres de renforcement 21, dont au moins certaines coulissent dans des glissières latérales fixes, comme expliqué ci-dessus en regard des figures 1 à 3. Les éléments 19 sont traversés par les barres 21, tandis que les éléments 18 remplissent l'espace entre le panneau 5 où ils sont et l'élément 19 en regard.

Dans le cas où les panneaux 5 ne sont pas articulés deux à deux, comme représenté dans l'exemple de la figure 4, chaque panneau 5 peut être fixé à deux barres de renforcement 21 à l'aide des seuls éléments de charnière 19 traversés par les barres, ou par tout autre moyen de fixation.

Dans tous les cas, il est avantageux que les extrémités des barres de renforcement 21 qui coulissent dans les glissières fixes de la porte, puissent être rompues avant que d'autres pièces soient brisées o u déformées de façon permanente, en cas de choc d'un engin, de manutention sur un panneau. Ainsi, ledit panneau peut se dégager sans grand dommage. Par exemple les barres de renforcement 21 peuvent présenter une section de moindre résistance entre le bord du panneau et la glissière. En variante, les barres peuvent être suffisamment souples pour être dégagées hors des glissières sous l'effet d'une poussée anormale, sans subir de déformation permanente.

Les longerons 10, entretoises 13 et éléments de charnière 18 et 19 peuvent être réalisés en matière plastique, par exemple par extrusion ou par moulage. Ils peuvent aussi être réalisés en bois, en métal, par exemple l'aluminium, etc. Ils sont assemblés à frottement, et ils peuvent éventuellement être en outre collés ou soudés ensemble.

Dans une forme de réalisation avantageuse de l'invention, les reliefs en queue d'aronde 11 des longerons 10 ont une section suffisamment faible pour se rompre lors d'un choc violent, par exemple lorsqu'un engin de manutention accroche un panneau 5. Ainsi, ledit panneau se disloque, et les autres panneaux ne subissent pas d'effort qui risque de les endommager. Eventuellement, seuls les bords adjacents des panneaux voisins risquent d'être endommagés. Il va de soi que la section des reliefs en queues d'aronde 11 doit tout de même être suffisante pour que la panneau 5 résiste aux intempéries (vent) et aux tentatives d'effraction.

Dans une autre forme de réalisation avantageuse de l'invention, les longerons 10, entretoises 13 et éléments de charnière 18 et 19 sont assemblés uniquement à frottement, sans collage ni soudure, et ont une souplesse suffisante pour que les reliefs en queue d'aronde 11 se déboîtent des saignées en queue d'aronde 14 et 20 lors d'un choc violent sur un panneau 5, par exemple du fait d'un engin de manutention. Ainsi, ledit panneau se disloque, ce qui limite les dommages à ce panneau, et éventuellement aux bords adjacents des panneaux voisins. Comme précédemment, il va de soi que le déboîtement ne doit pas être trop facile, de façon que les panneaux résistent aux intempéries (vent) et aux tentatives d'effraction.

## Revendications

1. Porte de manutention constituée de panneaux (5) rigides connectés à des barres de renforcement (21) dont au moins certaines se prolongent jusque dans des glissières (4, 8, 9), caractérisée en ce que chaque panneau (5) est constitué de deux longerons parallèles (10) disposés au voisinage de ses côtés longitudinaux et d'au moins deux entretoises (13) pour connecter entre eux les deux longerons (10) du panneau, la surface entre les longerons étant garnie d'au-moins une plaque rigide de remplissage (16), chaque longeron (10) comportant sur son bord longitudinal en regard des entretoises (13) des moyens d'emboîtement (11) desdites entretoises, chaque longeron (10) comportant en outre sur son bord longitudinal opposé auxdites entretoises (13) des moyens d'emboîtement (11) sur lesquels sont disposés des moyens d'articulation (18, 19) à une barre de renforcement (21), lesdits moyens d'emboîtement (11) s'étendant sur toute la longueur desdits longerons (10).

2. Porte de manutention selon la revendication 1, dans laquelle lesdits moyens d'articulation sont des éléments de charnières (19), disposés en alternance sur toute la longueur de chaque longeron (10) et traversés par la barre de renforcement (21), et des éléments intercalaires (18) remplissant l'espace entre le longeron (10) sur lequel ils sont disposés et la barre de renforcement (21), chaque élément intercalaire (18) d'un panneau (5) étant en regard d'un élément de charnière (19) d'un panneau adjacent.

3. Porte de manutention selon la revendication 1 ou 2, dans laquelle les moyens d'articulation (18, 19) aux barres de renforcement (21), ainsi que les entretoises (13), présentent des moyens d'emboîtement (14, 20) complémentaires permettant leur assemblage sur les longerons.

4. Porte de manutention selon la revendication 3, dans laquelle lesdits moyens d'emboîtement des longerons (10) sont des reliefs en queue d'aronde (11) et lesdits moyens d'emboîtement complémentaires des entretoises (13) et des moyens d'articulation (18, 19) aux barres de renforcement (21), sont des saignées (14,20) en queue d'aronde.

5. Porte de manutention selon l'une quelconque des revendications précédentes, dans laquelle les barres de renforcement (21) présentent une section de moindre résistance entre le bord du panneau et la glissière de sorte que lesdites barres se rompent avant que d'autres pièces soient brisées ou déformées de façon permanente en cas de choc violent.

6. Porte de manutention selon une quelconque des revendications précédentes, dans laquelle chaque longeron (10) comporte sur au moins un de ses deux bords longitudinaux qui sont dotés de moyens d'emboîtement (11), au moins une rainure longitudinale (12) permettant de recevoir une plaque de remplissage (16).

7. Porte de manutention selon une quelconque des revendications précédentes, dans laquelle chaque entretoise (13) comporte au moins une rainure longitudinale (15) disposée dans le plan du panneau (5), permettant de recevoir une plaque de remplissage (16) dudit panneau.

## Claims

1. A goods-handling door constituted by rigid panels (5) connected to reinforcing bars (21), at least some of which extend into slideways (4, 8, 9), characterized in that each panel (5) is constituted by two parallel rails (10) disposed in the vicinity of its longitudinally-extending sides and at least two spacers (13) for interconnecting the two rails (10) of the panel, with the area between the rails being filled by at least one rigid filler plate (16), each rail (10) having on its longitudinal edge facing the spacers (13) interfitting means (11) of said spacers (13), each rail (10) having further on its longitudinal edge opposite to said spacers (13) interfitting means (11) on which hinge means (18, 19) to a reinforcing bar (21) are arranged, said interfitting means (11) extending all over the length of said rails (10)

2. A goods-handling door according to claim 1, wherein said hinge means are hinge components (19), alternatively arranged all over the length of each rail (10) and having the reinforcing bar (21) threaded therethrough, and interposed components (18) filling the gaps between the rail (10) on which they are arranged and the reinforcing bar (21), each interposed component (18) of a panel (5) facing a hinge component (19) of an adjacent panel.

3. A goods-handling door according to claim 1 or 2, wherein the hinge means (18, 19) to the reinforcing bars (21) and the spacers (13) have complementary interfitting means (14, 20) enabling them to be assembled on the rails.

4. A goods-handling door according to claim 3, wherein said interfitting means of the rails (10) are dovetail projections (11), and said complementary interfitting means of the spacers (13) and of the hinge means (18, 19) to the reinforcing bars (21) are dovetail slots (14, 20).

5. A goods-handling door according to any preceeding claim, wherein the reinforcing bars (21) have a weak section between the edge of the panel and the slideway so that said bars break before other parts break or are permanently deformed in the event of a violent collision.

6. A goods-handling door according to any preceeding claim, wherein each rail (10) includes at least one longitudinal groove (12) on at least one of its two longitudinal edges that are provided with said interfitting means (11), said groove serving to receive a filler plate (16).

7. A goods-handling door according to any preceeding claim, wherein each spacer (13) includes at least one longitudinal groove (15) disposed in the plane of the panel (5) and serving to receive a filler plate (16) for said panel.

## Patentansprüche

1. Industrietor, das von starren Paneelen (5) gebildet wird, die mit Verstärkungsstangen (21) verbunden sind, von denen sich wenigstens einige in Gleitbahnen (4, 8, 9) hineinerstrecken, dadurch **gekennzeichnet,** daß jedes Paneel (5) von zwei parallelen Holmen (10), die in der Nähe seiner Längsseiten angeordnet sind, und wenigstens zwei Stegen (13) gebildet wird, die dazu dienen, die beiden Holme (10) des Paneels miteinander zu verbinden, wobei die Fläche zwischen den Holmen mit wenigstens einer steifen Füllplatte (16) versehen ist, jeder Holm (10) an seiner Längsseite auf Seiten der Stege (13) Eingriffsmittel (11) für diese Stege umfaßt und jeder Holm (10) im übrigen an seiner Längsseite, die den Stegen (13) gegenüberliegt, Eingriffsmittel (11) aufweist, an denen Anlenkmittel (18, 19) für eine Verstärkungsstange (21) angeordnet sind, und wobei sich besagte Eingriffsmittel (11) über die gesamte Länge der Holme (10) erstrecken.

2. Industrietor nach Anspruch 1, bei dem die Anlenkmittel von Scharnierelementen (19), die abwechselnd über die gesamte Länge eines jeden Holms (10) angeordnet sind und von der Verstärkungsstange (21) durchsetzt werden, und Zwischenelementen (18) gebildet werden, die den Raum zwischen dem Holm (10), auf dem sie angeordnet sind, und der Verstärkungsstange (21) ausfüllen, wobei jedes Zwischenelement (18) eines Paneels (5) einem Scharnierelement (19) eines benachbarten Paneels gegenüberliegt.

3. Industrietor nach Anspruch 1 oder 2, bei dem die Anlenkmittel (18, 19) an die Verstärkungsstangen (21) ebenso wie die Stege (13) komplementäre Eingriffsmittel (14, 20) aufweisen, die ihren Zusammenbau mit den Holmen ermöglichen.

4. Industrietor nach Anspruch 3, bei dem die Eingriffsmittel der Holme (10) vorspringende Schwalbenschwanzprofile (11) und die komplementären Eingriffsmittel der Stege (13) und der Anlenkmittel (18, 19) für die Verstärkungsstangen (21) schwalbenschwanzförmige Ausnehmungen (14, 20) sind.

5. Industrietor nach einem der vorhergehenden Ansprüche, bei dem die Verstärkungsstangen (21) einen Bereich geringerer Festigkeit zwischen dem Rand des Paneels und der Gleitbahn in der Weise bilden, daß im Fall eines heftigen Stoßes diese Stäbe brechen bevor andere Teile brechen oder in bleibender Weise verformt werden.

6. Industrietor nach einem der vorhergehenden Ansprüche, bei dem jeder Holm (10) auf wenigstens einer seiner Längsseiten, die mit den Eingriffsmitteln (11) versehen sind, wenigstens eine Längsrille (12) umfaßt, die eine Füllplatte (16) aufnehmen kann.

7. Industrietor nach einem der vorhergehenden Ansprüche, bei dem jeder Steg (13) wenigstens eine Längsrille (15) umfaßt, die in der Ebene des Paneels (5) angeordnet ist und es ermöglicht, eine Füllplatte (16) des Paneels aufzunehmen.
